# EUROPÄISCHE PATENTSCHRIFT

(11) **EP 0 104 135 B1**
(45) Veröffentlichungstag und Bekanntmachung des Hinweises auf die Patenterteilung: **03.06.1987**
(21) Anmeldenummer: 83730088.8
(22) Anmeldetag: 21.09.1983
(51) Int. Cl.: F16G 11/00

(54) **Anordnung zum Verbinden von Bauteilen sowie Spann- und/oder Kontrollvorrichtung von Hebe- und/oder Verzurranordnungen mit Gurten**
Assembly for connecting parts as well as tensioning and/or control devices of hoisting and/or lashing arrangements with belts.
Assemblage de raccordement de pièces ainsi que de dispositifs à tendre et/ou à contrôler des arrangements à lever et/ou à retenir avec sangles

(30) Priorität: 21.09.1982 DE 3235299; 21.09.1982 DE 3235300
(43) Veröffentlichungstag der Anmeldung: 28.03.1984
(73) Patentinhaber: RUD-Kettenfabrik Rieger & Dietz GmbH u. Co., D-73406 Aalen (DE)
(72) Erfinder: Smetz, Reinhard, D-8860 Baldingen (DE); Speich, Helmut, D-7081 Hüttlingen (DE)
(74) Vertreter: Böning, Manfred, Dr.-Ing.

## Beschreibung

Die Erfindung betrifft eine Anordnung zum Verbinden von Bauteilen, wie Haken, Ösen, Schäkeln, Gabelköpfen, Verkürzungsklauen, Anschlusszapfen, Anschlussgabeln, sowie von Spann- und/oder Kontrollvorrichtungen von Hebe- und/oder Verzurranordnungen mit jeweils einem Lastübertragungsstrang, der durch eine Aufnahmeöffnung eines Kupplungsgliedes geführt ist, an das das jeweilige Bauteil bzw. die jeweilige Spann- und/ oder Kontrollvorrichtung angeschlossen ist, wobei das jeweilige Bauteil bzw. die jeweilige Spann- und/oder Kontrollvorrichtung mit einem Hals und einem sich hieran anschliessenden Kopf versehen sind und in die Aufnahmeöffnung des Kupplungsgliedes ein Einführschlitz tür den jeweiligen Hals mündet.

Aus der GB-A-166 684 ist eine Anordnung der in Betracht gezogenen Art bekannt, die sich aufgrund der ovalen Form der Aufnahmeöffnung ihres Kupplungsgliedes für den Einsatz in Verbindung mit von Seilen oder Ketten gebildeten Last- übertragungssträngen eignet. Bei der bekannten Anordnung ist ein als Öse ausgebildetes Bauteil mit einem Kopf und einem Hals sowie einer zwischen dem Hals und dem eigentlichen Ösenteil angeordneten Abflachung versehen, wobei die Dicke des Halses grösser und die Dicke des abgeflachten Abschnittes des Bauteils kleiner als die Breite des Einführschlitzes ist. Mit der Abflachung wird das Ziel verfolgt, ein ungewolltes Lösen des Bauteiles vom Kupplungsteil zu verhindern. Dieses Ziel wird indessen nicht mit hundertprozentiger Sicherheit erreicht, da nicht ausgeschlossen werden kann, dass Kupplungsglied und Bauteil im entlasteten Zustand zufällig in die Einführposition gelangen, in der sie sich naturgemäss auch wieder lösen können.

An die Stelle eines ösenförmigen Bauteiles könnten auch andere Bauteile treten, wie dies beispielsweise aus der US-A-3 656 797 bekannt ist.

Bekannt sind ausserdem für von Gurten gebildete Lastübertragungsstränge geeignete Anordnungen mit Kupplungsgliedern aus einem im wesentlichen die Form eines gleichschenkligen Dreiecks aufweisenden geschlossenen Bügel, dessen von der Basis des Dreiecks gebildetes Joch einen Querträger für eine Gurtschlaufe bildet und an dessen die Spitze des Dreieckes formenden Ende eine Gabel mit Bohrungen zur Aufnahme eines Bolzens angeordnet ist, der zur Befestigung eines mit einer zwischen die Gabelzinken einführbaren Öse versehenen Bauteiles dient.

Auch diese Anordnungen vermögen nicht voll zu befriedigen, da einerseits der zur Herstellung ihrer Kupplungsglieder erforderliche Aufwand mit Rücksicht auf die Genauigkeitsanforderungen an die Aufnahmebohrungen und die Bolzen vergleichsweise hoch sind und andererseits das Kuppeln und Entkuppeln von Bauteilen zeitraubend und ohne Werkzeuge nicht durchführbar ist.

Der Erfindung liegt die Aufgabe zugrunde, eine Anordnung der zuerst genannten Art zu schaffen, die sich für den Einsatz in Verbindung mit von Gurten gebildeten Lastaufnahmesträngen eignet und bei der ein selbsttätiges Lösen des Bauteiles vom Kupplungsglied ohne zusätzliche Mittel mit Sicherheit ausgeschlossen ist.

Diese Aufgabe wird erfindungsgemäss dadurch gelöst, dass der Lastübertragungsstrang von einem Gurt und die Aufnahmeöffnung von mindestens einem Gurtaufnahmeschlitz gebildet wird, dessen lichte Höhe so gross ist, dass der jeweilige Kopf beim Einführen des Halses in den Einführschlitz durch den gurtfreien Gurtaufnahmeschlitz passt, während er bei mit dem Kupplungsglied verbundenem Gurt durch diesen im ,Kupplungsglied verriegelt ist.

Die erfindungsgemässe Anordnung gestattet eine Verbindung von Bauteilen mit Gurten ohne Zuhilfenahme von Werkzeugen. Ein Festfressen von Teilen infolge Passungsrostes scheidet aus. Das Arbeiten mit Schlitzen schafft die Voraussetzungen zur einfachen Herstellung des Kupplungsgliedes durch Stanzen, Biegen und gegebenenfalls Prägen. Durch die Verriegelung des Bauteiles durch den Gurt im Kupplungsglied entfällt die Notwendigkeit der Anbringung spezieller Sicherungen in Form von Abflachungen, Spannstiften od.dgl.

Weitere Merkmale und Einzelheiten der Erfindung ergeben sich aus den Unteransprüchen und der nachstehenden Beschreibung eines in der beigefügten Zeichnung dargestellten Ausführungsbeispieles. Es zeigen:
Figur 1 teilweise im Schnitt die Seitenansicht eines ersten von einem Haken gebildeten durch ein Kupplungsglied mit einem Gurt verbundenen Bauteiles,
Figur 2 teilweise im Schnitt die Vorderansicht der in Figur 1 dargestellten Teile,
Figur 3 die Seitenansicht eines zweiten von einem Anschlusszapfen gebildeten durch ein Kupplungsglied mit einem Gurt verbundenen Bauteiles,
Figur 4 die Vorderansicht der Teile gemäss Figur 3,
Figur 5 ein aus einem Blechstreifen herausgestanztes noch nicht durch Biegen und Prägen in seine Endform gebrachtes Kupplungsglied der in den Figuren 1 bis 4 dargestellten Art,
Figur 6 teilweise im Schnitt die Seitenansicht eines Kupplungsgliedes mit einer eingehängten Verkürzungsklaue,
Figur 7 teilweise im Schnitt die Seitenansicht eines Kupplungsgliedes mit einem eingehängten Schäkel,
Figur 8 teilweise im Schnitt die Seitenansicht eines Kupplungsgliedes mit einer eingehängten Spann- und Kontrollvorrichtung,
Figur 9 teilweise im Schnitt die Vorderansicht einer Anordnung mit einem Aufhängeglied,
Figur 10 teilweise im Schnitt die Seitenansicht der Anordnung gemäss Figur 9 und
Figur 11 die Vorderansicht einer Anordnung mit einem Aufhängeglied und zwei davon abgehenden Gurten.

In den Figuren 1 und 2 ist 1 ein Gurt, mit dem über ein Kupplungsglied 2 ein von einem Haken gebildetes Bauteil 3 verbunden ist. Das Bauteil 3 besitzt einen im wesentlichen tellerförmigen Kopf 4 mit einem Durchmesser D und einer Höhe h. An den Kopf 4 schliesst sich ein zylindrischer Hals 5 mit einem Durchmesser d an, dessen Länge gleich 1 ist. Das obere Ende 6 des Bauteiles 3 ist an zwei sich gegenüberliegenden Seiten abgeflacht derart, dass der Abstand zwischen den Abflachungen im wesentlichen gleich dem Durchmesser d ist. Die Abflachungen erleichtern das Einführen des Halses in einen Einführschlitz 7 des Kupplungsgliedes, der unter einem Winkel von 90° in einen Gurtaufnahmeschlitz 8 mündet. Die Breite B des Einführschlitzes 7 ist nur wenig grösser als der Durchmesser d des Halses 5, aber kleiner als der Durchmesser D des Kopfes 4. Um das Einführen des Kopfes 4 in den gurtfreien Gurtaufnahmeschlitz zu ermöglichen, hat dieser in Einführrichtung des Kopfes 4 betrachtet (vgl. Figur 1) eine lichte Höhe H, die grösser ist als die Höhe h des Kopfes. Das Kupplungsglied 2 ist ausserdem mit einem zweiten Gurtaufnahmeschlitz 9 versehen, in den jedoch kein Einführschlitz mündet. Die Gurtaufnahmeschlitze 8 und 9 werden oben durch zwei Querträger 10 und 11 begrenzt, welche von den Enden der Seitenwände 12 und 13 des Kupplungsgliedes gebildet werden. Die Seitenwände 12 und 13 verlaufen schräg zueinander. Sie gehen in einen Boden 14 über, dessen Breite, wie der Figur 2 entnommen werden kann, kleiner ist als die grösste Breite der Seitenwände 12 und 13. Die Stärke s der Seitenwände 12 und 13 sowie des Bodens 14 ist kleiner als die Länge I des Halses 5 des Bauteiles 3.

Mit Rücksicht darauf, dass die lichte Höhe H des Gurtaufnahmeschlitzes 8 nur wenig grösser als die Höhe h des Kopfes 4 ist, wird das Bauteil 3 bei in die Gurtaufnahmeschlitze 8 und 9 eingeführtem Gurt durch letzteren im Kupplungsglied 2 verriegelt. Der Gurt 1 erfüllt mit anderen Worten eine doppelte Funktion, nämlich einmal die Funktion eines Lastaufnahmeorgans und zum anderen die Funktion eines Sicherungselementes.

Die in den Figuren 3 und 4 dargestellte Anordnung entspricht in ihrem Aufbau weitgehend der Anordnung gemäss Figuren 1 und 2. Bei ihr wird statt eines als Haken ausgebildeten Bauteiles ein als austauschbarer Adapter ausgebildetes Bauteil 15 mit einer Öse 16 verwendet. Mit der Öse 16 kann beispielsweise ein weiteres mit einem gabelförmigen Anschlusskopf versehenes Bauteil verbunden werden. Ausserdem ist die zweite Anordnung mit einem Stützelement 17 für den Gurt 1 versehen, das aus zwei Teilen 18 und 19 besteht, die eine zylindrische Auflagefläche für den Gurt 1 bilden und einerseits die Gurtschonung fördern und andererseits, insbesondere bei Verwendung dünner Gurte, zur Verriegelung des Kopfes 4 im Kupplungsglied 2 beitragen.

Figur 5 zeigt, dass das Kupplungsglied 2 durch einen einfachen Stanzvorgang aus einem durch strichpunktierte Linie angedeuteten Blechstreifen 20 herstellbar ist. Man erkennt, dass der Einführschlitz 7 sich bis in den Bereich des Bodens 14 erstreckt und dort halbkreisförmig ausgebildet ist. 21 ist eine eingeprägte Vertiefung, die zur Führung des drehbar im Boden 14 gelagerten Kopfes 4 dient.

Figur 6 zeigt ein mit einem Kupplungsglied 2 gekuppeltes als Verkürzungsklaue ausgebildetes Bauteil 22. In Figur 7 findet ein als Schäkel ausgebildetes Bauteil 23 Verwendung. In Figur 8 ist in das Kupplungsglied 2 eine Spann- und Kontrollvorrichtung 24 eingehängt.

Die Figuren 9 bis 11 zeigen Anordnungen, bei denen mit als Adapter ausgebildeten Bauteilen 25 unverlierbar weitere Bauteile 26, 27, 28, 29 verbunden sind. Das Bauteil 26 wird dabei von einem Aufhängeglied gebildet, während die Bauteile 27 und 28 Zwischenglieder darstellen, die ihrerseits unverlierbar in ein Aufhängeglied 29 eingeschweisst sind. 30 sind Anhänger mit Informationen über die Tragfähigkeit der Aufhängeglieder 26, 29. Bei den in den Figuren 9 bis 11 gezeigten Anordnungen wird erreicht, dass der jeweilige Anwender zwangsläufig die richtige Zahl von Gurten an das jeweilige Aufhängeglied anschliesst.

Die vorstehenden Ausführungen machen deutlich, dass im Rahmen der beschriebenen Anordnung der Ausbildung des Kupplungsgliedes 2 entscheidende Bedeutung zukommt. Es lässt sich leicht als Massenartikel herstellen und gestattet ein schnelles und leichtes Austauschen von Bauteilen, welche mit Gurten verbunden werden sollen. Vorteilhaft wirkt sich auch der Umstand aus, dass die Bauteile bzw. die Spann- und Kontrollvorrichtungen sich im Kupplungsglied frei drehen können. Dieser Umstand trägt dazu bei, dass die Gurte auf ihrer gesamten Breite gleichmässig belastet werden.

## Patentansprüche

1. Anordnung zum Verbinden von Bauteilen (3; 15; 22; 23; 25), wie Haken, Ösen, Schäkeln, Gabelköpfen, Verkürzungsklauen, Anschlusszapfen, Anschlussgabeln, sowie von Spann- und/oder Kontrollvorrichtungen (24) von Hebe- und/oder Verzurranordnungen mit jeweils einem Lastübertragungsstrang, der durch eine Aufnahmeöffnung eines Kupplungsgliedes (2) geführt ist, an das das jeweilige Bauteil (3; 15; 22; 23; 25) bzw. die jeweilige Spanri- und/oder Kontrollvorrichtung (24) angeschlossen ist, wobei das jeweilige Bauteil (3; 15; 22; 23; 25) bzw. die jeweilige Spann- und/oder Kontrollvorrichtung (24) mit einem Hals (5) und einem sich hieran anschliessenden Kopf (4) versehen sind und in die Aufnahmeöffnung des Kupplungsgliedes (2) ein Einführschlitz (7) für den jeweiligen Hals (5) mündet, dadurch gekennzeichnet, dass der Lastübertragungsstrang von einem Gurt (1) und die Aufnahmeöffnung von mindestens einem Gurtaufnahmeschlitz (8) gebildet wird, dessen lichte Höhe (H) so gross ist, dass der jeweilige Kopf (4) beim Einführen des Halses (5) in den Einführschlitz (7) durch den gurtfreien Gurtaufnahmeschlitz (8) passt, während er bei mit dem Kupplungsglied (2) verbundenem Gurt (1) durch diesen im Kupplungsglied (2) verriegelt ist.

2. Anordnung nach Anspruch 1, dadurch gekennzeichnet, dass das Kupplungsglied (2) zwei durch einen Boden (14) miteinander verbundene Seitenwände (12, 13) aufweist, die im Bereich ihrer dem Boden (14) abgewandten Enden mit jeweils einem Gurtaufnahmeschlitz (8, 9) versehen sind, wobei sich der Einführschlitz (7) von einem Gurtaufnahmeschlitz (8) bis in den Bereich des Bodens (14) erstreckt, der ein Lager für den Kopf (4) bildet.

3. Anordnung nach Anspruch 2, dadurch gekennzeichnet, dass die Seitenwände (12, 13) des Kupplungsgliedes (2) mindestens teilweise schräg zu dessen Boden (14) verlaufen.

4. Anordnung nach Anspruch 2 oder 3, dadurch gekennzeichnet, dass die dem Boden (14) des Kupplungsgliedes (2) abgewandten Enden der Seitenwände (12, 13) Querträger (10, 11) für den jeweiligen Gurt (1) bilden.

5. Anordnung nach Anspruch 3, dadurch gekennzeichnet, dass die Querträger (10, 11) parallel zueinander verlaufen.

6. Anordnung nach Anspruch 5, dadurch gekennzeichnet, dass die Querträger (10, 11) mindestens punktuell durch Schweissen miteinander verbunden sind.

7. Anordnung nach einem der Ansprüche 2 bis 6, dadurch gekennzeichnet, dass die Breite des Bodens (14) des Kupplungsgliedes (2) geringer als die grösste Breite der Seitenwände (12, 13) ist.

8. Anordnung nach einem der Ansprüche 2 bis 7, dadurch gekennzeichnet, dass die Stärke (s) des Bodens (14) des Kupplungsgliedes (2) nur wenig kleiner ist als die Länge (I) des Halses (5) des jeweils mit einem Gurt (1) zu verbindenden Bauteiles (3; 15; 22; 23; 25) bzw. der jeweils mit einem Gurt (1) zu verbindenden Spann- und/oder Kontrollvorrichtung (24).

9. Anordnung nach einem der Ansprüche 1 bis 8, dadurch gekennzeichnet, dass der Durchmesser (d) des zylindrischen Halses (5) nur wenig kleiner und der Durchmesser (D) des ebenfalls zylindrischen Kopfes (4) grösser als die Breite (B) des Einführschlitzes (7) ist.

10. Anordnung nach Anspruch 9, dadurch gekennzeichnet, dass der Einführschlitz (7) unter einem Winkel von 90° in den Gurtaufnahmeschlitz (8) mündet.

11. Anordnung nach einem der Ansprüche 2 bis 10, dadurch gekennzeichnet, dass das Ende des Einführschlitzes (7) von einem Halbkreis gebildet wird, dessen Achse durch die Mittelebene des Kupplungsgliedes (2) verläuft.

12. Anordnung nach einem der Ansprüche 1 bis 11, dadurch gekennzeichnet, dass das Kupplungsglied (2) als einteiliges in seine Endform gebogenes Stanzteil ausgebildet ist (Figur 5).

13. Anordnung nach einem der Ansprüche 1 bis 12, dadurch gekennzeichnet, dass sich der Gurt (1) über ein Stützelement (17) im Gurtaufnahmeschlitz (8, 9) abstützt.

14. Anordnung nach Anspruch 13, dadurch gekennzeichnet, dass das Stützelement (17) eine im wesentlichen zylindrische Aussenfläche aufweist.

15. Anordnung nach Anspruch 13 oder 14, dadurch gekennzeichnet, dass das Stützelement (17) aus mehreren Teilen (18, 19) besteht.

16. Anordnung nach einem der Ansprüche 13 bis 15, dadurch gekennzeichnet, dass das Stützelement (17) als zusätzliches Verriegelungsmittel für den Kopf (4) ausgebildet ist.

17. Anordnung nach einem der Ansprüche 1 bis 16, dadurch gekennzeichnet, dass das Bauteil (15; 25) von einem austauschbaren Adapter gebildet wird.

18. Anordnung nach Anspruch 17, dadurch gekennzeichnet, dass mit dem als Adapter ausgebildeten Bauteil (25) unverlierbar ein Aufhängeglied (26) oder mindestens ein Zwischenglied (27, 28) verbunden ist.

19. Anordnung nach einem der Ansprüche 1 bis 18, dadurch gekennzeichnet, dass das jeweilige Bauteil (3; 15; 22; 23; 25) bzw. die jeweilige Spann-und Kontrollvorrichtung (24) drehbar im Kupplungsglied (2) gelagert sind.

## Claims

1. Arrangement for connecting components (3; 15; 22; 23; 25), such as hooks, lugs, shackles, fork-heads, shortening claws, connecting pins and connecting forks, and tensioning and/or control devices (24) of hoisting and/or lashing arrangements, each with a load transmission string guided through a receiving orifice of a coupling member (2), to which the particular component (3; 15; 22; 23; 25) or the particular tensioning and/or control device (24) is connected, the particular component (3; 15; 22; 23; 25) or the particular tensioning and/or control device (24) being equipped with a neck (5) and a head (4) adjoining the latter, and an insertion slot (7) for the particular neck (5) opening into the receiving orifice of the coupling member (2), characterized in that the load transmission string is formed by a belt (1), and the receiving orifice is formed by at least one belt-receiving slot (8), the clear height (H) of which is such that, when the neck (5) is inserted into the insertion slot (7), the particular head (4) fits through the belt-free belt-receiving slot (8), whereas, when the- belt (1) is connected to the coupling member (2), the said head (4) is locked in the coupling member (2) by means of the belt (1).

2. Arrangement according to Claim 1, characterized in that the coupling member (2) has two side walls (12, 13) which are connected to one another by means of a bottom (14) and which are provided with a belt-receiving slot (8, 9) in the region of each of their ends facing away from the bottom (14), the insertion slot (7) extending from one belt-receiving slot (8) into the region of the bottom (14) which forms a bearing for the head (4).

3. Arrangement according to Claim 2, characterized in that the side walls (12, 13) of the coupling member (2) extend at least partially obliquely relative to its bottom (14).

4. Arrangement according to Claim 2 or 3, characterized in that the ends of the side walls (12, 13) facing away from the bottom (14) of the coupling member (2) form crossmembers (10, 11) for the particular belt (1).

5. Arrangement according to Claim 3, characterized in that the crossmembers (10, 11) extend parallel to one another.

6. Arrangement according to Claim 5, characterized in that the crossmembers (10, 11) are connected to one another at least at certain points by means of welding.

7. Arrangement according to one of Claims 2 to 6, characterized in that the width of the bottom (14) of the coupling member (2) is less than the maximum width of the side walls (12, 13).

8. Arrangement according to one of Claims 2 to 7, characterized in that the thickness (s) of the bottom (14) of the coupling member (2) is only slightly less than the length (I) of the neck (5) of the particular component (3; 15; 22; 23; 25) to be connected to a belt (1) or of the particular tensioning and/or control device (24) to be connected to a belt (1).

9. Arrangement according to one of Claims 1 to 8, characterized in that the diameter (d) of the cylindrical neck (5) is only slightly less and the diameter (D) of the likewise cylindrical head (4) greater than the width (B) of the insertion slot (7).

10. Arrangement according to Claim 9, characterized in that the insertion slot (7) opens into the belt-receiving slot (8) at an angle of 90°.

11. Arrangement according to one of Claims 2 to 10, characterized in that the end of the insertion slot (7) is formed by a semi-circle, the axis of which passes through the mid-plane of the coupling member (2).

12. Arrangement according to one of Claims 1 to 11, characterized in that the coupling member (2) is designed as a one-piece stamp article bent into its final shape (Figure 5).

13. Arrangement according to one of Claims 1 to 12, characterized in that the belt (1) is supported in the belt-receiving slot (8, 9) via a supporting element (17).

14. Arrangement according to Claim 13, characterized in that the supporting element (17) has an essentially cylindrical outer surface.

15. Arrangement according to Claim 13 or 14, characterized in that the supporting element (17) consists of several parts (18, 19).

16. Arrangement according to one of Claims 13 to 15, characterized in that the supporting element (17) is designed as an additional locking means for the head (4).

17. Arrangement according to one of Claims 1 to 16, characterized in that the component (15; 25) is formed by an exchangeable adaptor.

18. Arrangement according to Claim 17, characterized in that a suspension member (26) or at least one intermediate member (27, 28) is connected unreleasably to the component (25) designed as an adaptor.

19. Arrangement according to one of Claims 1 to 18, characterized in that the particular component (3; 15; 22; 23; 25) and the particular tensioning and control device (24) are mounted rotatably in the coupling member (2).

## Revendications

1. Agencement pour relier des organes (3; 15; 22; 23; 25) tels des crochets, anneaux, manilles, têtes de grapins, griffes de raccourcissement, tourillons et fourches d'élingues ainsi que des boîtiers de commande (24) de dispositif de manutention, à un lien de transport de charge qui passe dans un orifice de réception d'un élément de liaison (2) où chaque organe (3; 15; 22; 23; 25) ou boîtier (24) est associé à l'élément de liaison (2) et présente une tête (4) raccordée à un rétreint (5) destiné à s'engager dans une fente d'insertion (7) qui débouche dans l'orifice de réception de l'élément (2), caractérisé en ce que le lien de transport de charge est constitué d'une sangle (1) et l'orifice de réception d'au moins une fente (8) à sangle dont la hauteur libre (H) est choisie de manière qu'en l'absence de sangle dans la fente (8), la tête (4) traverse cette dernière lors de l'introduction du rétreint (5) dans la fente d'insertion (7) et de manière qu'en présence d'une sangle (1) associée à l'élément (2), cette dernière y verrouille la tête (4).

2. Agencement selon la revendication 1, caractérisé en ce que l'élément (2) comprend deux parois latérales (12, 13) qui sont reliées l'une à l'autre par une embase (14) et qui présentent, chacune, à proximité de leur extrémité opposée à l'embase une fente (8, 9) à sangle d'où la fente d'insertion (7) s'étend jusqu'à proximité de l'embase qui forme un siège pour la tête (4).

3. Agencement selon la revendication 2, caractérisé en ce que les parois latérales (12, 13) de l'élément (2) sont inclinées au moins partiellement par rapport à l'embase (14).

4. Agencement selon la revendication 2 ou 3, caractérisé en ce que les extrémités des parois latérales (12, 13) opposées à l'embase (14) de l'élément (2) constituent, chacune, un support transversal (10, 11) pour la sangle (1) correspondante.

5. Agencement selon la revendication 4, caractérisé en ce que les supports transversaux (10,11) sont parallèles.

6. Agencement selon la revendication 5, caractérisé en ce que les supports transversaux (10, 11) sont réunis au moins ponctuellement par soudage.

7. Agencement selon l'une quelconque des revendications 2 à 6, caractérisé en ce que la largeur de l'embase (14) de l'élément (2) est inférieure à la largeur maximale des parois latérales (12, 13).

8. Agencement selon l'une quelconque des revendications 2 à 7, caractérisé en ce que l'épaisseur (s) de l'embase (14) de l'élément (2) est juste un peu inférieure à la longueur (I) du rétreint (5) de l'organe (3; 15; 22; 23; 25) ou du boîtier de commande (24) à relier avec une sangle (1).

9. Agencement selon l'une quelconque des revendications 1 à 8, caractérisée en ce que le diamètre (d) du rétreint (5) cylindrique est seulement un peu plus petit que la largeur (B) de la fente d'insertion (7) et en ce que le diamètre (D) de la tête (4) aussi cylindrique est supérieur à cette largeur (B).

10. Agencement selon la revendication 9, caractérisé en ce que la fente d'insertion (7) débouche sous un angle de 90° dans la fente à sangle (8).

11. Agencement selon l'une quelconque des revendications 2 à 10, caractérisé en ce que la fente d'insertion (7) se termine par un demi-cercle dont l'axe passe par le plan médian de l'élément (2).

12. Agencement selon l'une quelconque des revendications 1 à 11, caractérisé en ce que l'élément (2) est formé d'un seul tenant par estampage et pliage.

13. Agencement selon l'une quelconque des revendications 1 à 12, caractérisé en ce que la sangle (1) dans sa fente (8, 9) passe sur une cosse d'appui (17).

14. Agencement selon la revendication 13, caractérisé en ce que la cosse d'appui (17) présente une surface extérieure pratiquement cylindrique.

15. Agencement selon la revendication 13 ou 14, caractérisé en ce que la cosse d'appui (17) se compose de plusieurs parties (18, 19).

16. Agencement selon l'une quelconque des revendications 13 à 15, caractérisé en ce que la cosse d'appui (17) est conçue pour servir de moyens de verrouillage complémentaires de la tête (4).

17. Agencement selon l'une quelconque des revendications 1 à 16, caractérisé en ce que l'organe (15; 25) est conçu comme un adaptateur interchangeable.

18. Agencement selon la revendication 17, caractérisé en ce qu'à l'organe (25) conçu comme un adaptateur est associé de manière imperdable une suspente (26) ou au moins un organe intermédiaire (27, 28).

19. Agencement selon l'une quelconque des revendications 1 à 18, caractérisé en ce que l'organe (3; 15; 22; 23; 25) ou le boîtier de commande (24) est monté tournant sur l'élément (2).
